# EUROPÄISCHE PATENTSCHRIFT

(11) **EP 2 067 506 B1**
(45) Veröffentlichungstag und Bekanntmachung des Hinweises auf die Patenterteilung: **17.10.2012**
(21) Anmeldenummer: 08020932.3
(22) Anmeldetag: 03.12.2008
(51) Int. Cl.: A63C 5/12, A63C 5/04, A63C 9/00

(54) **Schneegleitbrett, insbesondere Ski, mit Verankerung der Führungselemente durch Dübelsapfen**
Snow glide board, in particular a ski, with fixing of the sliding element through pegs
Planche de surf sur neige, en particulier ski, avec fixation du rail de coulissement par des chevilles

(30) Priorität: 07.12.2007 DE 102007059228
(43) Veröffentlichungstag der Anmeldung: 10.06.2009
(73) Patentinhaber: Marker Völkl International GmbH, 6341 Baar (CH)
(72) Erfinder: Heil, Tobias, 94360 Mitterfels (DE); Ametsbichler, Andreas, 94315 Straubing (DE)
(74) Vertreter: Graf Glück Habersack Kritzenberger

(56) Entgegenhaltungen:
- EP-A- 1 611 927
- EP-A- 1 815 894
- DE-U1- 20 321 008
- US-A1- 2003 193 169
- UNKNOWN: "Collection 07/08" 4. Februar 2007 (2007-02-04), BLIZZARD SKIS , MUNICH , XP002515113 Catalogue of the skis collection, distributed at ISPO trade fair on 4-7.2.2007. Pages 18,19,32 and 33 show various skis dimensions relevant to the different possible claim combinations.

## Beschreibung

Die Erfindung bezieht sich auf Schneegleitbretter, insbesondere Skier und dabei speziell auch auf Alpinskier gemäß Oberbegriff Patentanspruch 1.

Bei modernen Skikonstruktionen werden zur Anbindung bzw. Befestigung der jeweiligen Bindung oder deren Funktionselemente am Skikörper in zunehmendem Maße schienen- oder leistenartige Führungs- und Befestigungselemente verwendet, die in der Regel paarweise und in Querrichtung des Skikörpers einander gegenüber liegend vorgesehen und jeweils mit wenigstens einer Führungs- oder Verankerungsnut für den formschlüssigen Eingriff der Bindung oder der Bindungselemente versehen sind. Hierbei ist es insbesondere auch bekannt (EP-A-1 815 894 A1, EP-A-1 611 927 A1, "Collection 07/08", 04.02.2007, BLIZZARD SKIS), die in Skiquerrichtung einander gegenüber liegenden, d.h. einander zugeordneten Führungs- und Befestigungselemente an einander zugewandten Seiten von wulstartigen Vorsprüngen an der Oberseite des Skikörpers vorzusehen, und zwar bevorzugt in Ausnehmungen dieser Vorsprünge oder in diese bzw. in den Skikörper integriert, um einerseits ein optisch ansprechendes Erscheinungsbild zu erreichen und andererseits die Führungs- und Befestigungselemente geschützt, zumindest aber weitestgehend geschützt an der Oberseite des Skikörpers anzuordnen.

Speziell auch bei Skikonstruktionen dieser Art besteht vielfach ein Problem hinsichtlich einer optimalen Übertragung der Kräfte zwischen den Führungs- und Befestigungselementen und damit zwischen der Bindung und den Skiaußenkanten, und zwar in verstärktem Maße dann, wenn der betreffende Ski oder Skikörper eine große Breite aufweist.

Bekannt sind weiterhin Schneegleitbretter mit einem sich in Gleitbretttängsrichtung erstreckenden mittigen Vorsprung an der Gleitbrettoberseite (DE 203 21 008 U1), welcher an zwei Längsseiten jeweils eine Führungs- und Verankerungsnut für den formschlüssigen Eingriff der Bindung oder der Bindungselemente bildet.

Bekannt sind schließlich Schneegleitbretter (US-A-2003/0193l69 A1), bei denen an der Gleitbrettoberseite im Bindungsbereich zwei über die Gleitbrettoberseite vorstehende Schienen befestigt sind, die für einen formschlüssigen Eingriff von Bindungsplatten dienen und mit Hilfe von in den Gleitbrettkörper eingreifenden Dübelzapfen an diesen befestigt sind.

Aufgabe der Erfindung ist es, ein Schneegleitbrett aufzuzeigen, dessen Ausbildung ein optimale Kraftübertragung von der Bindung bzw. von den Führungs- oder Befestigungselementen auf die Skiaußenkanten sicherstellt. Zur Lösung dieser Aufgabe ist ein Schneegleitbrett entsprechend dem Patentanspruch 1 ausgebildet.

Das erfindungsgemäße Schneegleitbrett ist bevorzugt ein Ski und dabei vorzugsweise ein Alpinski. Die Führungs- oder Befestigungselemente, die beilspielsweise jeweils paarweise quer zur Gleitbrettkörperlängsrichtung einander gegenüber liegend bzw. einander zugeordnet vorgesehen sind, sind vorzugsweise leisten- oder schienenartige Führungs- und Befestigungselemente, die bevorzugt an einander gegenüber liegenden Flächen von wulstartigen an der Gleitbrettkörperoberseite ausgebildeten Vorsprüngen oder in dortigen Ausnehmungen ganz oder teilweise angeordnet sind.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1: in vereinfachter Darstellung und in Draufsicht ein Schneegleitbrett in Form eines Skis;
- Fig. 2 und 3: jeweils identische Schnitte entsprechend den Linien I - I bzw. II - II bei zwei unterschiedlichen Ausführungen der Erfindung.

Der in den Figuren 1 und 2 allgemein mit 1 bezeichnete Ski besteht aus einem Skikörper 2, der unter Verwendung bekannter Skibaumaterialien in einer dem Fachmann grundsätzlich bekannten Mehrschicht-Bauweise hergestellt ist. Im zentralen Bereich bzw. im Bindungsbereich ist der Skikörper 2 an seiner der Lauffläche 3 gegenüber liegenden Oberseite als 3D-Ski mit zwei sich in Skilängsrichtung erstreckenden und zwischen sich eine Ausnehmung 4 bildenden wulstartigen Vorsprüngen 5 ausgebildet an deren Innenseite für die Befestigung bzw. Anbindung der in der Figur 1 nur sehr schematisch mit 6 bezeichneten Bindung bzw. Bindungselemente 7 in dort vorgesehenen Vertiefung (10) leistenartige Befestigungselemente angeordnet sind, die sich in Skilängsrichtung jeweils über eine Teillänge des Bindungsbereichs erstrecken. Die z.B. aus einem geeigneten Kunststoffmaterial mit ausreichender Festigkeit hergestellten Befestigungselemente 7 sind mit angeformten und mit ihrer Längserstreckung senkrecht oder im Wesentlichen senkrecht zur Ebene der Lauffläche 3 orientierten Dübelzapfen 8 im Skikörper 2 verankert, und zwar in Bohrungen 9, die vom Boden 4.1 der Ausnehmung 4 ausgehend in den Skikörper 2 eingebracht sind.

Die Befestigungselemente 7 sind jeweils als Einzelelemente paarweise in zwei Paaren vorgesehen, und zwar in Skilängsrichtung voneinander beabstandet derart, dass sich jeweils zwei einander zugeordnete Befestigungselemente 7 quer zur Längserstreckung des Skis einander gegenüber liegen. Die Befestigungselemente 7 sind weiterhin nach Art eines C-Profils derart geformt, dass sie jeweils eine zur Skimitte hin offene Führungs- und Befestigungsnut 10 bilden und sich die Befestigungselemente 7 jedes Paares von Befestigungselementen mit der offenen Seite der Nut 10 einander gegenüber liegen.
Die Nuten 10 dienen zur formschlüssigen Aufnahme von Abschnitten 6.1 der Bindung 6 bzw. der Bindungselemente.

Die beim Fahren zwischen der Bindung 6 und dem Skikörper 2 wirkenden Kräfte werden zum Teil über die am Boden 4.1 der Ausnehmung 4 sowie an den einander zugewandten Innenflächen der Vorsprünge 5 bzw. an dortigen Abstützflächen 5.1 sich abstützenden Befestigungselemente, insbesondere aber über die Dübelzapfen 8 übertragen.

Wie die Figur 1 zeigt, ist der Skikörper 2 in der üblichen Weise im Bindungsbereich tailliert, d.h. die Breite X, die der Skikörper 2 im Bindungsbereich aufweist, ist kleiner als die Breite X im Schaufelbereich des Skikörpers 2, aber auch kleiner als die Breite X am rückwärtigen Ende des Skikörpers.

Um trotz einer Breite X des Skikörpers 2 im Bindungsbereich, die (Breite) wesentlich größer ist als der Achsabstand x, den die Achsen der Dübelzapfen 8 der sich gegenüber liegenden Befestigungselemente 7 voneinander aufweisen, eine ausreichend gute Kraftübertragung von der Bindung 6 zu den Außenkanten des Skikörpers bzw. zu der Lauffläche 3 zu erreichen, ist der Achsabstand x so gewählt, dass er etwa 35% bis 56% der maximalen Breite X des Skikörpers 2 beträgt, oder aber etwa 35% bis 60% der Breite X, die der Skikörper 2 im Bindungsbereich oder im Bereich seiner stärksten Taillierung aufweist.

Bei der dargestellten Ausführungsform weist der Skikörper beispielsweise eine maximale Breite von 80 bis 130 Einheiten und im Bereich der Taillierung, d.h. im Bindungsbereich eine Breite von etwa 77 bis 127 Einheiten auf, wobei der Achsabstand x dann etwa 45 Einheiten beträgt. Eine Einheit ist dabei z.B. 1 mm. Der Abstand, den die beiden in Gleitbrettkörperquerrichtung einander gegenüber liegenden Anlageflächen 5.1 voneinander aufweisen ist größer als der Abstand x, und zwar wenigstens um den Faktor 1,2, bevorzugt um den Faktor 1,3 bis 1,4, vorzugsweise etwa um den Faktor 1,32.

Die Breite X des Skiköpers 2 ist jeweils die Breite an der Lauffläche 3.

Die Figur 3 zeigt in einer Darstellung wie Figur 2 als weitere Ausführungsform der Erfindung einen Ski 1a mit einem Skikörper 2a, der an seinen Außenkanten bzw. Skilängsseiten wesentlich stärker tailliert ist als der Ski 1. Bei dieser Ausführungsform beträgt der Achsabstand x etwa 45% bis 52% der Breite X, die der Skikörper 2a am Bindungsbereich bzw. im Bereich seiner stärksten Taillierung aufweist und etwa 34% der maximalen Breite X des Skikörpers 2a. Der Abstand, den die beiden in Gleitbrettkörperquerrichtung einander gegenüber liegenden Anlageflächen 5.1 voneinander aufweisen ist auch bei dieser Ausführungsform größer als der Abstand x, und zwar wenigstens um den Faktor 1,2, bevorzugt um den Faktor 1,3 bis 1,4, vorzugsweise etwa um den Faktor 1,35.

Die Breite X des Skiköpers 2a ist wiederum jeweils die Breite an der Lauffläche 3.

Die Erfindung wurde voranstehend an Ausführungsbeispielen beschrieben. Es versteht sich, dass Änderungen sowie Abwandlungen möglich sind, ohne dass dadurch der die Erfindung zugrunde liegende Erfindungsgedanke verlassen wird.

### Bezugszeichenliste

- 1, 1a: Gleitbrett oder Ski
- 2, 2a: Gleitbrett- oder Skikörper
- 3: Lauffläche
- 4: Ausnehmung
- 4.1: Boden der Ausnehmung 4
- 5: wulstartige Vorsprünge des Skikörpers 2 bzw. 2a
- 5.1: Anlage
- 6: Bindung
- 7: leisten- oder schienenartige Befestigungselemente
- 8: Dübelzapfen
- 9: Befestigungsbohrung
- 10: Vertiefung in den Befestigungselementen
- x: Abstand der Befestigungselemente 7 bzw. deren Dübelzapfen 8
- X: Breite des Gleitbrett- oder Skikörpers an der Lauffläche 3

## Patentansprüche

1. Schneegleitbrett, insbesondere Ski, mit einem Gleitbrettkörper (2, 2a), der an seiner Oberseite mit zwei sich in Gleitbrettlängsrichtung erstreckenden und zwischen sich eine Ausnehmung (4) bildenden Vorsprüngen (5) ausgebildet ist, sowie mit wenigstens zwei einander zugeordneten und in Gleitbrettkörperquerrichtung gegeneinander versetzten Führungs- oder Befestigungselementen (7) in einem Bindungsbereich zur formschlüssigen Befestigung einer Bindung (6) oder zur formschlüssigen Befestigung von Elementen einer Bindung an der Oberseite des Gleitbrettkörpers (2, 2a), wobei die Führungs- oder Befestigungselemente (7) an einander zugewandten Innenflächen der Vorsprünge (5) sich an diesen an eine Anlage (5.1) und/oder an einem Boden (4.1) einer zwischen den Vorsprüngen (5) gebildeten Ausnehmung (4) abstützend vorgesehen sind,
durch gekennzeichnet,
dass die wenigstens zwei einander zugeordneten Führungs- und Befestigungselemente (7) mit in den Gleitbrettkörpcr (2, 2a) eingreifenden Verankerungen (8) im Gleitbrettkörper (2, 2a) verankert sind, und dass die Verankerungen (8) einen Achsabstand (x) voneinander aufweisen, der 30% bis 60 % der maximalen Breite (X) der Gleitbrettkörpers (2, 2a) beträgt.

2. Schneegleitbrett nach Anspruch1, **dadurch gekennzeichnet, dass** die Verankerungen in den Gleitbrettkörper (2, 2a) eingreifende Dübelzapfen (8), vorzugsweise an die Führungs und Befestigungselemente (7) angeformte Dübelzapfen (8) sind.

3. Schneegleitbrett nach Anspruch 1 oder 2, **dadurch gekennzeichnet, dass** die Verankerungen (8) der wenigstens zwei einander zugeordneten Führungs- und Befestigungselemente (7)einen Achsabstand (x) voneinander aufweisen, der gleich 35% bis 56 % der maximalen Breite (X) des Skikörpers (2, 2a) ist.

4. Schneegleitbrett nach Anspruch 2, **dadurch gekennzeichnet, dass** der Achsabstand (x) der Verankerungen (8) der wenigstens zwei einander zugeordneten Führungs- und Befestigungselemente (7) 30% bis 40 % der maximalen Breite (X) des Gleitbrettkörpers (2, 2a), bevorzugt etwa 34 % der maximalen Breite (X) des Gleitbrettkörpers (2, 2a) beträgt.

5. Schneegleitbrett nach einem der vorhergehenden Ansprüche, **dadurch gekennzeichnet, dass** der Achsabstand (x) der Verankerungen (8) der wenigstens zwei einander zugeordneten Führung- und Befestigungselemente (7) 30% bis 60 % der Breite (X) beträgt, die der Gleitbrettkörper (2, 2a) im Bindungsbereich aufweist.

6. Schneegleitbrett nach Anspruch 5, **dadurch gekennzeichnet, dass** der Achsabstand (x) der Verankerungen (8) der wenigstens zwei einander zugeordneten Führungs- und Befestigungselemente (7) wenigstens 43% und höchstens 55% der Breite (X) des Gleitbrettkörpers (2, 2a) im Bindungsbereich beträgt.

7. Schneegleitbrett nach einem der vorhergehenden Ansprüche, **dadurch gekennzeichnet, dass** bei einer maximalen Breite (X) des Gleitbrettkörpers (2, 2a) im Bereich zwischen 80 und 130 Einheiten der Achsabstand (x) der Verankerungen (8) der wenigstens zwei einander zugeordneten Führungs- und Befestigungselemente (7) im Gleitbrettkörper (2, 2a) 45 Einheiten beträgt.

8. Schneegleitbrett nach einem der vorhergehenden Ansprüche, **dadurch gekennzeichnet, dass** bei einer Breite (X) des Gleitbrettkörpers (2, 2a) im Bindungsbereich oder im Bereich der wenigstens zwei Führungs- und Befestigungselemente (7) von 65 bis 79 Einheiten der Achsabstand (x) der Verankerungen (8) der wenigstens zwei einander zugeordneten Führungs- und Befestigungselemente (7) 34 Einheiten beträgt.

9. Schneegleitbrett nach Anspruch 7 oder 8, **dadurch gekennzeichnet, dass** eine Einheit ein Millimeter ist.

10. Schneegleitbrett nach einem der vorhergehenden Ansprüche, **dadurch gekennzeichnet, dass** die Führungs- und Befestigungselemente (7) jeweils von einem wenigstens eine Führungs- und Befestigungsnut (10) aufweisenden leistenartigen Profil, z.B. aus eine Profil aus Metall und/oder Kunststoff gebildet und so befestigt sind, dass sie an ihren einander zugewandten Seiten jeweils eine Führungs- und Befestigungsnut (10) aufweisen.

11. schneegleitbrett nach einem der vorhergehenden Ansprüche, **dadurch gekennzeichnet, dass** der Abstand von Anlagen (5.1), an denen sich die Führungs-oder Befestigungselemente (7) an den einander zugewandten Innenflächen der Vorsprünge (5) sich an diesen an eine Anlage (5.1) und/oder an einem Boden (4.1) einer zwischen den Vorsprüngen (5) gebildeten Ausnehmung (4) abstützen, wenigstens um den Faktor 1,2, vorzugsweise um den Faktor 1,3 bis 1,4 größer ist als der Achsabstand (x) der Verankerungen (8) der wenigstens zwei einander zugeordneten Führungs- oder Befestigungselemente (7).

12. Schneegleitbrett nach einem der vorhergehenden Ansprüche, **dadurch gekennzeichnet, dass** wenigstens zwei Gruppen mit jeweils wenigstens zwei einander zugeordneten Führungs- und Befestigungselementen (7) in einer Gleitbrettkörperlängsrichtung gegeneinander versetzt vorgesehen sind.

## Claims

1. Snow gliding board, more particularly a ski, with a gliding board body (2, 2a) which is formed on its upper side with two projections (5) which extend in the longitudinal direction of the board and form a recess (4) between them, as well as with at least two guide or fastening elements (7) which are associated with one another and off-set relative to one another in the transverse direction of the gliding board body in a binding area for the positive locking of a binding (6) or for the positive locking of elements of a binding on the upper side of the gliding board body (2, 2a) wherein the guide or fastening elements (7) are provided on facing inside surfaces of the projections (5) supported on these against a contact bearing support (5.1) and/or against a base (4.1) of a recess (4) formed between the projections (5),
**characterised in that** the at least two associated guide and fastening elements (7) are anchored in the gliding board body (2,2a) by anchors (8) which engage in the gliding board body (2, 2a) and that the anchors (8) have an axial spacing (x) from one another which amounts to 30% to 60% of the maximum width (X) of the gliding board body (2, 2a).

2. Snow gliding board according to claim 1 **characterised in that** the anchors are dowel pins (8) engaging in the gliding board body (2, 2a), preferably dowel pins (8) which are moulded on the guide and fastening elements (7).

3. Snow gliding board according to claim 1 or 2 **characterised in that** the anchors (8) of the at least two associated guide and fastening elements (7) have an axial spacing (x) from one another which is equal to 35% to 56% of the maximum width (X) of the ski body (2, 2a).

4. Snow gliding board according to claim 2 **characterised in that** the axial spacing (x) of the anchors (8) of the at least two associated guide and fastening elements (7) amounts to 30% to 40% of the maximum width (X) of the gliding board body (2, 2a), preferably about 34% of the maximum width (X) of the gliding board body (2, 2a).

5. Snow gliding board according to one of the preceding claims **characterised in that** the axial spacing (x) of the anchors (8) of the at least two associated guide and fastening elements (7) amounts to 30% to 60% of the width (X) which the gliding board body (2, 2a) has in the binding area.

6. Snow gliding board according to claim 5 **characterised in that** the axial spacing (x) of the anchors (8) of the at least two associated guide and fastening elements (7) amounts to at least 43% and at most 55% of the width (X) of the gliding board body (2, 2a) in the binding area.

7. Snow gliding board according to one of the preceding claims **characterised in that** in the case of a maximum width (X) of the gliding board body (2, 2a) in the region of between 80 and 130 units the axial spacing (x) of the anchors (8) of the at least two associated guide and fastening elements (7) in the gliding board body (2, 2a) amounts to 45 units.

8. Snow gliding board according to one of the preceding claims **characterised in that** in the case of a width (X) of the gliding board body (2, 2a) in the binding area or in the area of the at least two guide and fastening elements (7) of 65 to 79 units the axial spacing (x) of the anchors (8) of the at least two associated guide and fastening elements (7) amounts to 34 units.

9. Snow gliding board according to claim 7 or 8 **characterised in that** one unit is a millimetre.

10. Snow gliding board according to one of the preceding claims **characterised in that** the guide and fastening elements (7) are each formed by a strip-like profile, e.g. a profile of metal and/or plastics, having at least one guide and fastening groove (10) and are each fixed so that they have a guide and fastening groove (10) on each of their facing sides.

11. Snow gliding board according to one of the preceding claims **characterised in that** the spacing of contact bearing supports (5.1) on which the guide or fastening elements (7) are supported on the facing inside surfaces of the projections (5) supported on these against a contact bearing support (5.1) and/or against a base (4.1) of a recess (4) formed between the projections (5) is greater by at least the factor 1.2, preferably by the factor 1.3 to 1.4, than the axial spacing (x) of the anchors (8) of the at least two associated guide or fastening elements (7).

12. Snow gliding board according to one of the preceding claims **characterised in that** at least two groups are provided each with at least two associated guide and fastening elements (7) off- set relative to one another in a longitudinal direction of the gliding board body.

## Revendications

1. Planche de glisse sur neige, en particulier ski, avec un corps de planche de glisse (2, 2a), qui se présente, sur sa face supérieure, avec deux saillies (5) s'étendant dans la direction longitudinale de la planche de glisse et formant entre elles un évidement (4), ainsi qu'au moins deux éléments de guidage ou de fixation (7) affectés l'un à l'autre et décalés l'un de l'autre dans la direction transversale du corps de planche de glisse dans une zone de liaison pour la fixation par adaptation de forme d'une liaison (6) ou pour la fixation par adaptation de forme d'éléments d'une liaison sur la face supérieure du corps de planche de glisse (2, 2a), dans laquelle les éléments de guidage ou de fixation (7) sont prévus sur des surfaces internes, tournées l'une vers l'autre, des saillies (5) en s'appuyant sur cet évidement (4) formé sur un appui (5.1) et/ou un fond (4.1) entre les saillies (5),
**caractérisée en ce que**
les au moins deux éléments de guidage ou de fixation (7) affectés l'un à l'autre sont ancrés dans le corps de planche de glisse (2, 2a) sur des ancrages (8) s'engageant dans le corps de planche de glisse (2, 2a) et **en ce que** les ancrages (8) sont à une distance axiale (x) l'un de l'autre, qui correspond à 30 % à 60 % de la largeur maximale (X) du corps de planche de glisse (2, 2a).

2. Planche de glisse sur neige selon la revendication 1, **caractérisée en ce que** les ancrages sont des chevilles (8) s'engageant dans le corps de planche de glisse (2, 2a), de préférence des chevilles (8) formées sur les éléments de guidage et de fixation (7).

3. Planche de glisse sur neige selon la revendication 1 ou 2, **caractérisée en ce que** les ancrages (8) des au moins deux éléments de guidage et de fixation (7) affectés l'un à l'autre sont à une distance axiale (x) l'un de l'autre, qui est égale à 35 % à 56 % de la largeur maximale (X) du corps de ski (2, 2a).

4. Planche de glisse sur neige selon la revendication 2, **caractérisée en ce que** la distance axiale (x) des ancrages (8) des au moins deux éléments de guidage et de fixation (7) affectés l'un à l'autre correspond à 30 % à 40 % de la largeur maximale (X) du corps de planche de glisse (2, 2a) , de préférence à environ 34 % de la largeur maximale (X) du corps de planche de glisse (2, 2a).

5. Planche de glisse sur neige selon l'une quelconque des revendications précédentes, **caractérisée en ce que** la distance axiale (x) des ancrages (8) des au moins deux éléments de guidage et de fixation (7) affectés l'un à l'autre est de 3 0% à 60 % de la largeur (X) que le corps de planche de glisse (2, 2a) présente dans la zone de liaison.

6. Planche de glisse sur neige selon la revendication 5, **caractérisée en ce que** la distance axiale (x) des ancrages (8) des au moins deux éléments de guidage et de fixation (7) affectés l'un à l'autre correspond à au moins 43 % et à au plus 55 % de la largeur (X) du corps de planche de glisse (2, 2a) dans la zone de liaison.

7. Planche de glisse sur neige selon l'une quelconque des revendications précédentes, **caractérisée en ce que**, pour une largeur maximale (X) du corps de planche de glisse (2, 2a) dans la plage située entre 80 et 130 unités, la distance axiale (x) des ancrages (8) des au moins deux éléments de guidage et de fixation (7) affectés l'un à l'autre dans le corps de planche de glisse (2, 2a) est de 45 unités.

8. Planche de glisse sur neige selon l'une quelconque des revendications précédentes, **caractérisée en ce que** pour une largeur (X) du corps de planche de glisse (2, 2a) dans la zone de liaison ou dans la zone des au moins deux éléments de guidage et de fixation (7) de 65 à 79 unités, la distance axiale (x) des ancrages (8) des au moins deux éléments de guidage et de fixation (7) affectés l'un à l'autre est de 34 unités.

9. Planche de glisse sur neige selon la revendication 7 ou 8, **caractérisée en ce qu'** une unité est un millimètre.

10. Planche de glisse sur neige selon l'une quelconque des revendications précédentes, **caractérisée en ce que** les éléments de guidage et de fixation (7) sont formés respectivement à partir d'un profilé en forme de baguette présentant au moins une rainure de guidage et de fixation (10), par exemple à partir d'un profilé en métal et/ou en matériau synthétique, et sont fixés de sorte qu'ils présentent une rainure de guidage et de fixation (10) sur leurs faces tournées l'une vers l'autre.

11. Planche de glisse sur neige selon l'une quelconque des revendications précédentes, **caractérisée en ce que** la distance entre des appuis (5.1), sur lesquels les éléments de guidage ou de fixation (7) s'appuient sur les surfaces internes, tournées l'une vers l'autre, des saillies (5) sur ces celles-ci sur un appui (5.1) et/ou sur un fond (4.1) d' un évidement (4) formé entre les saillies (5), est au moins d'un facteur 1,2, de préférence d'un facteur 1,3 à 1,4, supérieure à la distance axiale (x) des ancrages (8) des au moins deux éléments de guidage ou de fixation (7) affectés l'un à l'autre.

12. Planche de glisse sur neige selon l'une quelconque des revendications précédentes, **caractérisée en ce qu'**au moins deux groupes ayant respectivement au moins deux éléments de guidage et de fixation (7) affectés l'un à l'autre sont prévus de manière décalée l'un par rapport à l'autre dans une direction longitudinale du corps de planche de glisse.
